# EUROPÄISCHE PATENTSCHRIFT

(11) **EP 0 504 677 B1**
(45) Veröffentlichungstag und Bekanntmachung des Hinweises auf die Patenterteilung: **27.11.1996**
(21) Anmeldenummer: 92103857.6
(22) Anmeldetag: 06.03.1992
(51) Int. Cl.: E05D 15/10

(54) **Beschlag für einen zumindest annähernd parallelabstellbaren und in dieser Lage horizontal verschiebbaren Flügel von Türen, Fenstern o. dgl.**
Fitting for the wing of a door, window or the like, which is at least approximately movable to a second parallel plane and subsequently horizontally slidable
Ferrure pour un panneau de porte, de fenêtre ou similaire, qui peut être déplacé approximativement parallèlement et, dans cette position, être coulissé horizontalement

(30) Priorität: 16.03.1991 DE 9103236 U
(43) Veröffentlichungstag der Anmeldung: 23.09.1992
(73) Patentinhaber: SIEGENIA-FRANK KG, D-57074 Siegen (DE)
(72) Erfinder: Schmidt, Karl Heinz, W-5901 Wilnsdorf-Niederdielfen (DE)

(56) Entgegenhaltungen:
- DE-A- 3 725 617
- DE-C- 3 711 170
- DE-U- 8 515 998

## Beschreibung

Die Erfindung betrifft einen Beschlag für einen durch eine quer zur Wandöffnungsebene liegende Bewegung aus einer Wandöffnung, z.B. einem fest eingebauten Rahmen, zumindest annähernd parallelabstellbaren und in dieser Parallelabstellage in einer parallelen Bewegung zur Wandöffnungsebene horizontalverschiebbaren Flügel von Türen, Fenstern od. dgl.,
- bei dem wenigstens ein einerseits an einem auf einer wandöffnungsparallelen Führungsschiene abgestützten Laufwagen und andererseits am Flügel lediglich schwenkbar angelenkter Ausstellarm mit zwei als Arretiereinrichtung um eine gemeinsame Achse verschwenkbar gelagerten sowie jeweils eine in Eingriffsrichtung abgefederte Fallsperre bildenden Hakenhebeln in Wirkverbindung steht, die voneinander abgewendete freie Hakenenden haben,
- bei dem der eine Hakenhebel mit seinem freien Hakenende die Schiebe-Endstellung des Flügels während seiner quer zur Wandöffnungsebene liegenden Bewegung zwischen der Schließlage und der Parallelabstellage vor der Wandöffnung in einem bezüglich der Wandöffnung ortsfesten Sicherungseingriff arretiert, während der zweite Hakenhebel über den Ausstellarm die Parallelabstellage des Flügels gegenüber der Wandöffnung und dem Laufwagen mit seinem freien Hakenende und einem zugeordneten Fixiereingriff festlegt,
- bei dem weiterhin die freien Hakenenden beider Hakenhebel gegenüber dem zugehörigen Sicherungseingriff und dem Fixiereingriff wechselseitig ein- und ausrückbar sind,
- bei dem am Sicherungseingriff als Auflauffläche für einen am freien Hakenende des ersten Hakenhebels befindlichen Zapfen ein Kurvenschlitz vorgesehen ist,
- bei dem beide Hakenhebel miteinander einstückig fest - zu einem zweiarmigen Hebel verbunden sind und ihre gemeinsame Lagerachse im Abstand von der laufwagenseitigen Schwenkachse des Ausstellarms am Ausstellarm haben.

Ein durch DE-C-37 11 170 bekanntgewordener Beschlag mit diesen Ausbildungsmerkmalen hat gegenüber anderen gattungsähnlichen Beschlägen nach DE-B-12 48 488, DE-A-26 43 854 und DE-A-32 34 677 den Vorteil, daß bei raumsparender und baulich einfacher Ausgestaltung eine vom Laufwagen völlig unabhängige Halte-, Stell- und Steuerverbindung mit Auflauf- bzw. Steuerflächen und/oder einem Sicherungseingriff erreicht wird, die der Wandöffnung ortsfest zugeordnet sind.

Gegenüber den Beschlägen nach DE-B-12 48 488 und DE-A-32 34 677 hat der Beschlag nach DE-C-37 11 170 den weiteren Vorteil, daß der Ausstellarm an dem ihn tragenden Laufwagen ausschließlich über seine Anlenkachse zwischen dessen beiden Laufrollen gehalten ist, womit die dadurch verbleibende Beweglichkeit des Ausstellarms um seine laufwagenseitige Anlenkachse sicherstellt, daß alle vom Flügel ausgehenden und quer zu seiner Ebene gerichteten Kraft- bzw. Belastungskomponenten gleichmäßig auf beide Laufrollen des Laufwagens verteilt einwirken und diesen daher nicht auf Verkantung relativ zu der ihn tragenden Führungsschiene beanspruchen können.

Eine Unzulänglichkeit liegt beim gattungsgemäßen Beschlag nach DE-C- 37 11 170 jedoch noch darin, daß die Bewegungssteuerung für den Ausstellarm mit Hilfe der flügelseitig in Form eines Führungsschlitzes mit Leitbogen vorgesehenen Steuerflächen nicht ohne weiteres an unterschiedliche Bedürfnisse angepaßt werden kann, weil im Bereich des Leitbogens auch der Fixiereingriff für den den Ausstellarm gegen den Flügel in der Parallelabstellage starr abstützenden Hakenhabel vorgesehen werden muß. Bedingt durch den am Flügel normal zur Flügelebene nur begrenzt verfügbaren Einbauraum lassen sich Führungsschlitz und Leitbogen nämlich hinsichtlich ihrer Gestaltung und Bemessung nur in engen Grenzen halten. Zwangsläufig ergibt sich damit aber auch eine entsprechend eng begrenzte Variationsmöglichkeit für die Bewegungssteuerung des Ausstellarms.

Die Erfindung hat sich deshalb das Ziel gesetzt, bei einem Beschlag der eingangs spezifizierten Gattung, welcher bei raumsparender und baulich einfacher Ausgestaltung eine von seinem Laufwagen völlig unabhängige Halte-, Stell- und Steuerverbindung mit den wandöffnungsseitig ortsfesten Auflauf- bzw. Steuerflächen und/oder dem Sicherungseingriff ermöglicht und zugleich in seiner der parallel abgestellten Lage des Flügels zugeordneten Funktionsstellung eine in sich starre Zweipunktabstützung des Flügels quer zu seiner Ebene gegen den Ausstellarm gewährleistet, eine optimale Bewegungssteuerung des Ausstellarms relativ zu Flügel und Laufwagen bei seiner in Schiebe-Endstellung durchzuführenden Querverlagerung bzw. An- und Ausstellbewegung zu erreichen.

Nach dem Kennzeichen des Anspruchs 1 wird dieses Ziel erfindungsgemäß dadurch erreicht,
- daß am zweiten Hakenhebel zwei voneinander abgewendete kurvenförmige Längskanten mit den Auflaufflächen von zwei am Flügel sitzenden, bezüglich der Flügelebene zueinander längsversetzt und querversetzt angeordneten Führungszapfen in Dauereingriff stehen, während der erste Hakenhebel über seinen Zapfen - bei Schiebe-Endstellung des Flügels - mit dem gegen die feststehende Wandöffnung abgeknickten Kurvenschlitz des Sicherungseingriffs in Eingriff gehalten ist,
- daß die jeweiligen Flächen der Führungszapfen und der zugehörigen kurvenförmigen Längskanten mit Bezug zueinander dem zweiten Hakenhebel zugeordnete Auflaufflächen und zusätzlich zusammenwirkende Steuerflächen für den ersten Hakenhebel bilden,
- und daß die jeweiligen Flächen des Zapfens und des Kurvenschlitzes mit Bezug zueinander dem ersten Hakenhebel zugeordnete Auflaufflächen und zusätzlich zusammenwirkende Steuerflächen für den zweiten Hakenhebel bilden,
- wobei die der Wandöffnung zugewendete, kurvenförmige Längskante am zweiten Hakenhebel in einem Hakenmaul endet, dem der eine Zapfen der beiden am Flügel vorgesehenen Führungszapfen als Fixiereingriff zugeordnet ist,
- und wobei der zweite Hakenhebel mit seinen kurvenförmigen Längskanten zwischen der Lagerachse und dem Hakenmaul etwa sichelähnlich gekrümmt verläuft sowie die Krümmungsrichtung sich in dem der Lagerachse näher gelegenen Bereich von der Wandöffnung weg und in dem an das Hakenmaul anschließenden Bereich zu dieser hin erstreckt.

Bevorzugt wird eine Bauform des Beschlages, bei der das Hakenmaul im freien Hakenende des zweiten Hakenhebels zur Wandöffnung hin offen ausgeführt ist und in seinem der sichelähnlichen Krümmung näher gelegenen Bereich eine Rastmulde für den den Fixiereingriff bildenden Führungszapfen enthält.

Die leichtgängige Beweglichkeit des Beschlages während der in der Schiebe-Endstellung stattfindenden An- und Abstellbewegung des Flügels wird dadurch unterstützt, daß jeder Führungszapfen von einem frei drehbaren Mantelring umgeben ist, der sich an der zugeordneten, kurvenförmigen Längskante des zweiten Hakenhebels abwälzen kann.

An einem in der Zeichnung dargestellten Ausführungsbeispiel wird der Gegenstand der Erfindung nachfolgend ausführlich erläutert. Es zeigen bzw. zeigt
- Fig. 1 und 2: in Stirnansicht und Seitenansicht eine parallelabstellbare Kippschiebetür bei Schließstellung des Flügels
- Fig. 3 und 4: in Stirnansicht und Seitenansicht die parallelabstellbare Kippschiebetür bei in Kippstellung geöffnetem Flügel,
- Fig. 5 und 6: in Stirnansicht und Seitenansicht die parallelabstellbare Kippschiebetür bei parallelabgestelltem und horizontal in Öffnungsstellung geschobenem Flügel,
- Fig. 7: den in den Fig. 1 bis 4 im Bereich VII eingebauten Beschlag in größerem Maßstab und in Ansicht von vorne,
- Fig. 8: den Beschlag nach Fig. 7 in Pfeilrichtung VIII gesehen und in einer den Fig. 1 und 2 entsprechenden Funktionsstellung,
- Fig. 9: eine der Fig. 8 entsprechende Darstellung des Beschlages, jedoch während einer Umstellphase zwischen den Funktionsstellungen der Fig. 1, 2 und 5, 6 sowie
- Fig. 10: eine der Fig. 8 entsprechende Darstellung des Beschlages, jedoch in seiner den Fig. 5 und 6 entsprechenden Funktionsstellung.

Die Fig. 1 bis 6 der Zeichnung zeigen eine Balkon- bzw. Terrassentür, welche in einem feststehenden Rahmen 1 einen ortsfest montierten Flügel 2 bzw. ein festes Türfeld 2 aufweist und die außerdem mit einem beweglichen Flügel 3 ausgestattet ist.

Der bewegliche Flügel 3 kann dabei relativ zum feststehenden Rahmen 1 und zum fest montierten Flügel bzw. Türfeld 2 aus der in den Fig. 1 und 2 angedeuteten Schließlage einerseits in die Kippöffnungsstellung gebracht werden, wie sie in den Fig. 3 und 4 zu sehen ist. Er läßt sich gegenüber dem feststehenden Rahmen 1 und dem ortsfest montierten Flügel bzw. festen Türfeld 2 aber andererseits auch in eine parallelabgestellte Lage bringen und dann aus dem Bereich der Durchgangsöffnung 4 des feststehenden Rahmens 1 in Horizontalrichtung vor den fest eingebauten Flügel bzw. das feste Türfeld 2 verschieben, wie aus den Fig. 5 und 6 ersichtlich ist.

Damit diese drei Stellungen des Flügels 3 relativ zum feststehenden Rahmen 1 sowie zum fest montierten Flügel bzw. zum festen Feld 2 möglich sind, wird zwischen dem Flügel 3 und dem feststehenden Rahmen 1 eine besondere Beschlaganordnung, nämlich ein sogenannter Kipp-Parallelabstell-Schiebebeschlag, vorgesehen, von der bzw. dem in den Fig. 1 bis 6 der Einfachheit halber nur die Bedienungshandhabe 5 am Flügel 3 sowie die obere Ausstellvorrichtung 6 und die untere Ausstellvorrichtung 7 zwischen Flügel 3 und feststehendem Rahmen 1 andeutungsweise zu sehen sind.

Die obere Ausstellvorrichtung 6 und die untere Ausstellvorrichtung 7 können kinematisch einander ähnlich ausgelegt werden. Sie können aber auch grundsätzlich verschiedene Ausgestaltung erhalten. Bei der die oberen Ausstellvorrichtung 6 muß dafür gesorgt sein, daß deren rahmenseitige Anlenkstellen in eine horizontale Schiebeführung 8 am oberen Querholm des feststehenden Rahmens 1 ständig eingreifen und eine synchrone Bewegung ihrer Ausstellarme gesichert ist.

Die untere Ausstellvorrichtung 7 ist in jedem Falle so auszulegen, daß sie das Gewicht des beweglichen Flügels 3 sicher trägt, während sie mit einer Laufschiene 9 am unteren Querholm des feststehenden Rahmens 1 zusammenwirkt.

Im vorliegenden Falle kommt es ausschließlich auf Ausbildung und Wirkungsweise des die untere Ausstellvorrichtung 7 umfassenden Beschlages an, und zwar insoweit, als es um die bauliche und funktionelle Ausgestaltung mindestens der unteren schließseitigen Ausstellvorrichtung 7 geht.

Sowohl die schließseitige als auch die öffnungsseitige untere Ausstellvorrichtung 7 weist einen Ausstellarm 10 auf, wie er in den Fig. 7 bis 10 gezeigt ist. Jeder dieser Ausstellarme 10 ist dabei um einen im wesentlichen vertikalen Achsbolzen 11 verschwenkbar an einem Laufwagen 12 angelenkt. Beide Laufwagen 12 sind jeweils mit zwei um im wesentlichen horizontalen Achsen freidrehbar gelagerten Laufrollen 13 ausgestattet, mittels denen sie sich auf der Laufschiene 9 des feststehenden Rahmens 1 parallel zu dessen Ebene verfahrbar abstützt.

Der Ausstellarm 10 trägt an seinem anderen Ende einen Lagerdorn 14, welcher lediglich schwenkbar in einen am Flügel 3 befestigten Lagerbock 15 eingreift, wie das aus Fig. 7 ersichtlich ist.

Die die Ausstellarme 10 tragenden, beiden Laufwagen 12 stehen miteinander, z.B. über eine Kupplungsstange 16, in fester Verbindung, die in Fig. 7 nur teilweise und strichpunktiert angedeutet ist. Mit Hilfe der Kupplungsstange 16 werden die Achsbolzen 11 bzw. die sie tragenden Laufwagen 12 der Ausstellvorrichtung 7 ständig in einem konstanten Abstand zueinander gehalten. Auch die Lagerdorne 14 der beiden Ausstellarme 10 greifen daher mit konstantem Abstand zueinander am Flügel 3, nämlich in den daran starr befestigten Lagerböcken 15, an, Der Flügel 3, die beiden Laufwagen 12 mit der Kupplungsstange 16 und die beiden Ausstellarme 10 bilden miteinander ein Lenkerparallelogramm. Mit Hilfe dieses Lenkerparallelogramms läßt sich der Flügel 3 quer zu seiner eigenen Ebene und auch quer zur Ebene des feststehenden Rahmens 1 zwischen der durch Fig. 8 definierten Schließlage und der in Fig. 10 erkennbaren Parallelabstellage verstellen, wobei er auch die in Fig. 9 gezeigte Funktions-Zwischenstellung durchläuft.

Während bei der in Fig. 8 gezeigten Stellung der Ausstellvorrichtung 7 ohne weiteres eine Bewegung des Flügels 3 aus der den Fig. 1 und 2 entsprechenden Schließlage in die aus den Fig. 3 und 4 ersichtliche Kippstellung möglich ist, kann der Flügel 3 in der der Parallelabstellage entsprechenden Stellung der Ausstellvorrichtung 7 nach Fig. 9 horizontal bis in die aus den Fig. 5 und 6 ersichtliche Öffnungsstellung verschoben werden.

Damit der Flügel 3 relativ zum feststehenden Rahmen 1 während seiner Horizontalverschiebung ständig sicher in der Parallelabstellage gegenüber dem feststehenden Rahmen 1 verbleibt, ist es notwendig, diese Parallelabstellage zumindest der Ausstellarme 10 der unteren Ausstellvorrichtung 7 gegenüber dem feststehenden Rahmen 1 bzw. gegenüber den auf dessen Laufschiene 9 geführten Laufwagen 12 durch eine besondere Arretiereinrichtung 17 zu blockieren, die besonders deutlich in den Fig. 9 und 10 zu erkennen ist.

Andererseits muß durch Auslösen dieser Arretiereinrichtung 17 die Blockierung der Parallelabstellage für die Ausstellarme 10 jedoch selbsttätig - aufgehoben werden, sobald der Flügel 3 bei seiner Horizontalbewegung die Schiebe-Schließendstellung vor der Durchgangsöffnung 4 erreicht, damit er dann relativ zum feststehenden Rahmen 1 aus der Parallelabstellage nach Fig. 10 in die Schließlage nach Fig. 8 gelangen kann.

Der Einfachheit halber wird eine Arretiereinrichtung 17 lediglich zwischen dem schließseitigen unteren Ausstellarm 10 und dem Flügel 3 sowie dem feststehenden Rahmen 1 bzw. Laufwagen 12 vorgesehen, obwohl es durchaus möglich wäre, solche Arretiereinrichtungen 17 im Bereich beider Ausstellarme 10 zwischen Flügel 3 und feststehendem Rahmen 1 vorzusehen.

Aufgrund des zwangsweisen Zusammenwirkens beider Ausstellarme 10 nach Art eines Lenkerparallelogramms reicht es jedoch völlig aus, die auslösbare Arretiereinrichtung 17 nur im Bereich des schließseitigen Ausstellarms 10 zwischen dem Flügel 3 und dem feststehenden Rahmen 1 vorzusehen.

Teil der Arretiereinrichtung 17 ist nach den Fig. 7 bis 10 ein zweiarmiger Hebel 18, welcher um eine Lagerachse 19 ausschließlich schwenkbeweglich am Ausstellarm 10 angelenkt ist, und zwar etwa im Mittelbereich zwischen dem Achsbolzen 11 am Laufwagen 12 und dem Lagerdorn 14 am Lagerbock 15.

Der zweiarmige Hebel 18 bildet dabei einen dem feststehenden Rahmen 1 zugewendeten, ersten Hakenhebel 18a und einen dem Flügel 3 zugewendeten, zweiten Hakenhebel 18b, wobei diese Hakenhebel 18a und 18b einstückig fest miteinander verbunden sind und voneinander abgewendete, freie Hakenenden haben.

Am freien Hakenende des dem Flügel 3 zugewendeten Hakenhebels 18b ist ein Hakenmaul 20 ausgebildet, das mit einem am Flügel 3 ortsfest sitzenden Führungszapfen 21 als Fixiereingriff in und außer Wirkverbindung treten kann.

Das freie Hakenende des dem feststehenden Rahmen 1 zugewendeten Hakenhebels 18a wird von einem Zapfen 22 gebildet, der mit einem ortsfesten Sicherungseingriff 23 am feststehenden Rahmen 1 bzw. auf der diesem zugeordneten Laufschiene 9 zusammenwirken kann.

Der ortsfeste rahmenseitige Sicherungseingriff 23 hat eine Einlauföffnung 24 für den Zapfen 22 des Hakenhebels 18a, an die sich ein in Schiebe-Schließrichtung des Flügels 3 gegen den feststehenden Rahmen 1 hin abgeknickter Kurvenschlitz 25 als Auflauffläche anschließt, wie das in den Fig. 8 bis 10 erkennbar ist.

Das im freien Hakenende des Hakenhebels 18b vorgesehene Hakenmaul 20 weist einerseits eine dem Laufwagen 12 bzw. dem feststehenden Rahmen 1 zugewendete Ein- und Austrittsöffnung 26 auf und ist andererseits mit einer Rastmulde 27 für den zugehörigen, flügelseitigen Führungszapfen 21 versehen.

Die Rastmulde 27 befindet sich im Hakenmaul 20 an dem von der Ein- und Austrittsöffnung 26 entfernten sowie in Richtung zum Lagerzapfen 19 hin abgeknickten Ende.

In dem zwischen der Lagerachse 19 am Ausstellarm 10 und dem Hakenmaul 20 am freien Hakenende verlaufenden Längenbereich hat der Hakenhebel 18b einen etwa sichelähnlich gekrümmten Verlauf. Dies mit einer Krümmungsrichtung, die sich in dem der Lagerachse 19 näher gelegenen Bereich vom feststehenden Rahmen 1 bzw. Laufwagen 12 weg erstreckt, während sie in dem an das Hakenmaul 20 anschließenden Bereich zum Rahmen 1 bzw. Laufwagen 12 hin verläuft. Hierdurch weist der Hakenhebel 18b zwei einander abgewendete, kurvenförmige Längskanten 28a und 28b auf, wobei die Längskante 28a dem flügelseitigen Führungszapfen 21 und die Längskante 28b einem zweiten, flügelseitigen Führungszapfen 29 zugeordnet ist.

Die beiden flügelseitigen Führungszapfen 21 und 29 stehen - vorzugsweise von einer gemeinsamen Trag- und Befestigungsplatte 30 nach unten ab, die an der Unterseite des Lagerbocks 15 sitzt ist. Die beiden Führungszapfen 21 und 29 haben dabei an der Trag- und Befestigungsplatte 30 in Richtung parallel zur Flügelebene eine Versetztlage 34 und in Richtung quer zur Flügelebene eine Versetztlage 35. Diese Versetztlagen 34 und 35 sind so bemessen, daß die Führungszapfen 21 und 29 ständig mit den kurvenförmigen Längskanten 28a und 28b des Hakenhebels 18b kontaktieren, solange sich die Ausstellvorrichtung 7 zwischen der Funktions-Stellung nach Fig. 8 und der Funktions-Zwischenstellung nach Fig. 9 - oder auch umgekehrt - verlagert. Folglich wirken die beiden kurvenförmigen Längskanten 28a und 28b des Hakenhebels 18b mit den beiden flügelseitigen Führungszapfen 21 und 29 als Steuerflächen zusammen, welche dem Hakenhebel 18a des zweiarmigen Hebels 18 relativ zum Ausstellarm 10 und damit auch zum Flügel 3 bzw. zum feststehenden Rahmen 1 und zum Laufwagen 12 eine vorgegebene Verlagerungsbewegung aufzwingen. Erst, wenn die aus Fig. 9 der Zeichnung ersichtliche Funktions-Zwischenstellung der Ausstellvorrichtung 7 erreicht ist, also der flügelseitige Führungszapfen 21 in den Bereich der Öffnung 26 des Hakenmauls 20 gelangt, kann der Hakenhebel 18b mit seiner Längskante 28b vom flügelseitigen Führungszapfen 29 abheben, indem der Führungszapfen 21 in die Rastmulde 27 des Hakenmauls 20 einrückt und damit die Arretiereinrichtung 17 wirksam wird.

Aus der Funktions-Zwischenstellung nach Fig. 9 in die Funktionsstellung nach Fig. 10 wird der Hakenhebel 18b durch den Hakenhebel 18a verschwenkt, indem nämlich der an dessen freiem Hakenende sitzende Zapfen 22 sich im abgeknickten Kurvenschlitz 25 des ortsfesten Sicherungseingriffs 23 in Richtung zur Einlauföffnung 24 hin verlagert. Wenn dann der Zapfen 22 des Hakenhebels 18a aus der Einlauföffnung 24 des ortsfesten Sicherungseingriffs 23 austreten kann, ist der flügelseitige Führungszapfen 21 in die Rastmulde 27 des Hakenmauls 20 am freien Ende des anderen Hakenhebels 18b eingerückt und macht auf diese Art und Weise zwangsläufig die Arretiereinrichtung 17 wirksam Diese führt dann eine starre Abstützung des in Parallelabstellage befindlichen Flügels gegen die Ausstellvorrichtung 7 herbei.

Die Schwenklagerung des Ausstellarms 10 relativ zum Laufwagen 12 um den Achsbolzen 11 wird jedoch in keiner Weise eingeschränkt bzw. blockiert, so daß die aus dem parallelabgestellten Flügel 3 resultierenden Querkräfte immer gleichmäßig und gleichzeitig von beiden Laufrollen 13 des Laufwagens 12 in die Laufschiene 9 abgeleitet werden. Einem Verkanten bzw. Schrägstellen des Laufwagens 12 relativ zur Längsrichtung der Laufschiene 9 wird somit auf einfache Art und Weise begegnet. Deshalb ist eine dauerhaft leichtgängige Fahrbewegung des Laufwagens 12 auf der Laufschiene 9 sichergestellt und übermäßiger Verschleiß der Laufrollen 13 und der Laufschiene 9 wird vermieden.

Bei in Schließlage am feststehenden Rahmen 1 anliegendem Flügel 3 und auch wenn dieser gegenüber dem feststehenden Rahmen 1 in Kippöffnungsstellung bewegt wird, haben die beiden flügelseitigen Führungszapfen 21 und 29 Kontaktberührung mit den beiden kurvenförmigen Längskanten 28a und 28b des Hakenhebels 18b in dem der Lagerachse 19 näher gelegenen Endbereich der sichelähnlichen Krümmung. Zugleich ist der Zapfen 22 am freien Hakenende des Hakenhebels 18a im Bereich des dem feststehenden Rahmen 1 zugewendeten Endes des Kurvenschlitzes 25 am rahmenseitig ortsfesten Sicherungseingriff 23 gelegen, wie sich das der Fig. 8 entnehmen läßt.

Die Längenverhältnisse einerseits des Ausstellarmes 10 zwischen seinem Achsbolzen 11 und seinem Lagerdorn 14 und dem dazwischen gelegenen Lagerzapfen 19 für die beiden Hakenhebel 18a und 18b des zweiarmigen Hebels 18 sowie andererseits des zweiarmigen Hebels 18 zwischen dem Hakenmaul 20, dem Zapfen 22 und der Lagerachse 19 sind so gewählt, daß bei der Parallelabstellbewegung des Flügels 3 aus der Stellung nach Fig. 8 in die Stellung nach Fig. 10 eine ganz bestimmte Zwangsbewegung der voneinander weggerichteten Hakenhebel 18a und 18b ausgesteuert wird, während sich der Hakenhebel 18b zwischen den flügelseitigen Führungszapfen 21 und 29 längsverlagert.

Solange dabei der Führungszapfen 21 das Hakenmaul 20 des Hakenhebels 18b noch nicht erreicht hat, wird nämlich der zweiarmige Hebel 18 bei seiner Spreizbewegung relativ zum Ausstellarm 10 so geführt, daß der Zapfen 22 des Hakenhebels 18a praktisch immer in der Nähe des dem feststehenden Rahmen 1 zugewendeten Endes des Kurvenschlitzes 25 im rahmenseitig ortsfesten Sicherungseingriff 23 verbleibt. Damit ist also der Flügel 3 über den Hakenhebel 18a in solcher Weise relativ zum feststehenden Rahmen 1 fixiert, daß er gegen eine Horizontalverschiebung aus dem Bereich der Durchgangsöffnung 4 desselben festgehalten wird, obwohl der den Ausstellarm 10 tragenden Laufwagen 12 - für eine begrenzte Fahrbewegung auf der Laufschiene 9 - frei ist.

Erst wenn der flügelseitige Führungszapfen 21 in das Hakenmaul 20 des zweiten Hakenhebels 18b einrückt, wird der erste Hakenhebel 18a um die Lagerachse 19 am Ausstellarm 10 so verschwenkbeweglich, daß der Zapfen 22 vom Rahmen weg in den Bereich der Einlauföffnung 24 des rahmenseitig ortsfesten Sicherungseingriffs 23 gelangt und sich damit von diesem lösen kann. Da in diesem Augenblick aber der flügelseitige Führungszapfen 21 bereits in die Rastmulde 27 des Hakenmauls 20 eingerückt ist, hat die Arretiereinrichtung 17 Formschlußeingriff und stützt den Ausstellarm 10 am Flügel 3 bzw. an dessen Lagerbock 15 gegen Zurückdrehen um seinen Lagerdorn 14 ab. Damit ist dann die Parallelabstellage des Flügels 3 relativ zum feststehenden Rahmen 1 bzw. zu den auf dessen Laufschiene verfahrbaren Laufwagen 12 dauerhaft wirksam arretiert.

Ein Federelement, beispielsweise eine Blattfeder 31, ist am Ausstellarm 10 in solcher Weise vorgesehen, daß es bzw. sie mit einem Anschlag 32 am Hakenhebel 18a des zweiarmigen Hebels 18 zusammenwirken kann. Es bzw. sie hat dabei eine Anordnung und/oder Ausbildung, bei der der Anschlag 32 zumindest zu einem Zeitpunkt auftrifft, in welchem der flügelseitige Führungszapfen 21 die Öffnung 26 des Hakenmauls 20 im Hakenhebel 18b erreicht hat. Die Blattfeder 31 kann dann nämlich über den Anschlag 32 dem zweiarmigen Hebel 18 bzw. den hiervon gebildeten, beiden Hakenhebeln 18a und 18b einen Bewegungsimpuls vermitteln, der die Arretiereinrichtung 17 im Sperrsinne betätigt und darüberhinaus deren Eingriffstellung bzw. Fixiereingriff auch sichert, nachdem der Hakenhebel 18a aus dem Bereich des ortsfesten Sicherungseingriffs 23 gelangt ist.

Für den praktischen Einsatz ist es vorteilhaft, nicht nur jeden der flügelseitigen Führungszapfen 21 und 29, sondern auch den Zapfen 22 am freien Ende des Hakenhebels 18a mit einem frei drehbaren Mantelring 33 zu umgeben, damit eine dauerhaft leichtgängige Beweglichkeit sowohl des mit dem Flügel 3 zusammenwirkenden Hakenhebels 18b als auch des mit dem feststehenden Rahmen 1 zusammenwirkenden Hakenhebels 18a erhalten werden kann.

Damit der Flügel 3 mit seinem unteren Querholm relativ zum feststehenden Rahmen 1 nicht in die Parallelabstellage gelangen kann, wenn er aus der Schließstellung nach den Fig. 1 und 2 in die Kippstellung nach den Fig. 3 und 4 geöffnet wird, sind zwischen dem unteren waagerechten Holm des Flügels 3 und dem unteren waagerechten Holm des feststehenden Rahmens 1 besondere Riegelvorrichtungen angeordnet. Diese greifen dabei so ineinander, daß sie die Abhebebewegung des Flügels 3 quer zu seiner Ebene gegenüber dem feststehenden Rahmen 1 auf ein lediglich für die Kippbewegung notwendiges Minimalmaß einschränken. Die unteren Ausstellvorrichtungen 7 behalten in diesem Falle praktisch die der Fig. 8 entsprechende Grundstellung bei.

Die Riegelvorrichtungen können eine Ausbildung erhalten, wie sie bei Kippverriegelungen für Drehkippfenster und/oder Türen bekannt und üblich ist.

## Patentansprüche

1. Beschlag für einen durch eine quer zur Wandöffnungsebene liegende Bewegung aus einer Wandöffnung (4), z.B. einem fest eingebauten Rahmen (1), zumindest annähernd parallelabstellbaren und in dieser Parallelabstellage in einer parallelen Bewegung zur Wandöffnungsebene horizontalverschiebbaren Flügel (2) von Türen, Fenstern od. dgl.,
- bei dem wenigstens ein einerseits an einem auf einer wandöffnungsparallelen Führungsschiene (9) abgestützten Laufwagen (12) und andererseits am Flügel (2) lediglich schwenkbar angelenkter Ausstellarm (10) mit zwei als Arretiereinrichtung (17) um eine gemeinsame Achse (19) verschwenkbar gelagerten sowie jeweils eine in Eingriffsrichtung abgefederte Fallsperre bildenden Hakenhebeln (18a und 18b) in Wirkverbindung steht, die voneinander abgewendete freie Hakenenden haben,
- bei dem der eine Hakenhebel (18a) mit seinem freien Hakenende die Schiebe-Endstellung des Flügels (2) während seiner quer zur Wandöffnungsebene liegenden Bewegung zwischen der Schließlage und der Parallelabstellage vor der Wandöffnung (4) in einem bezüglich der Wandöffnung (4) ortsfesten Sicherungseingriff (23) arretiert, während der zweite Hakenhebel (18b) über den Ausstellarm (10) die Parallelabstellage des Flügels (2) gegenüber der Wandöffnung (4) und dem Laufwagen (12) mit seinem freien Hakenende und einem zugeordneten Fixiereingriff festlegt,
- bei dem weiterhin die freien Hakenenden beider Hakenhebel (18a und 18b) gegenüber dem zugehörigen Sicherungseingriff (23) und dem Fixiereingriff wechselseitig ein- und ausrückbar sind,
- bei dem am Sicherungseingriff (23) als Auflauffläche für einen am freien Hakenende des ersten Hakenhebels (18a) befindlichen Zapfen (22) ein Kurvenschlitz (25) vorgesehen ist,
- bei dem beide Hakenhebel (18a, 18b) miteinander einstückig fest - zu einem zweiarmigen Hebel (18) verbunden sind und ihre gemeinsame Lagerachse (19) im Abstand von der laufwagenseitigen Schwenkachse (11) des Ausstellarms (10) am Ausstellarm (10) haben,
**dadurch gekennzeichnet**,
- daß am zweiten Hakenhebel (18b) zwei voneinander abgewendete kurvenförmigen Langskanten (28a und 28b) mit den Auflaufflächen von zwei am Flügel sitzenden, bezüglich der Flügelebene zueinander längsversetzt und querversetzt angeordneten Führungszapfen (21, 29) in Dauereingriff stehen, während der erste Hakenhebel (18a) über seinen Zapfen (22) - bei Schiebe-Endstellung des Flügels (3) -mit dem gegen die feststehende Wandöffnung (4) abgeknickten Kurvenschlitz (25) des Sicherungseingriffs (23) in Eingriff gehalten ist,
- daß die jeweiligen Flächen der Führungszapfen (21, 29) und der zugehörigen kurvenförmigen Längskanten (28a, 28b) mit Bezug zueinander dem zweiten Hakenhebel (18b) zugeordnete Auflaufflächen und zusätzlich zusammenwirkende Steuerflächen für den ersten Hakenhebel (18a) bilden,
- und daß die jeweiligen Flächen des Zapfens (21, 29) und des Kurvenschlitzes (25) mit Bezug zueinander dem ersten Hakenhebel (18a) zugeordnete Auflaufflächen und zusätzlich zusammenwirkende Steuerflächen für den zweiten Hakenhebel (18b) bilden,
- wobei die der Wandöffnung (4) zugewendete, kurvenförmige Längskante (28a) am zweiten Hakenhebel (18b) in einem Hakenmaul (20) endet, dem der eine Zapfen (21) der beiden am Flügel (2) vorgesehenen Führungszapfen (21 und 29) als Fixiereingriff zugeordnet ist,
- und wobei der zweite Hakenhebel (18b) mit seinen kurvenförmigen Längskanten (28a, 28b) zwischen der Lagerachse (19) und dem Hakenmaul (20) etwa sichelähnlich gekrümmt verläuft sowie die Krümmungsrichtung sich in dem der Lagerachse (19) näher gelegenen Bereich von der Wandöffnung (4) weg und in dem an das Hakenmaul (20) anschließenden Bereich zu dieser hin erstreckt.

2. Beschlag nach Anspruch 1
dadurch gekennzeichnet,
daß das Hakenmaul (20) im freien Hakenende des zweiten Hakenhebels (18b) zur Wandöffnung (4) hin offen ausgeführt ist (26) und in seinem der sichelähnlichen Krümmung näher gelegenen Bereich eine Rastmulde (27) für den den Fixiereingriff bildenden Führungszapfen (21) enthält.

3. Beschlag nach einem der Ansprüche 1 und 2,
dadurch gekennzeichnet,
daß jeder Führungszapfen (21 und 29) von einem frei drehbaren Mantelring (33) umgeben ist.

## Claims

1. A fitting for a leaf (2) of doors or windows or the like, the leaf being movable from a wall opening (4) transversely to the plane of the wall opening, for example, a fixed frame (1), the leaf being at least substantially movable into a parallel in-line position and in such position to be movable horizontally parallel to the wall opening plane;
wherein at least one stay arm (10) which is articulated purely for pivoting at one end to a trolley (12) supported on a guide rail (9) extending parallel to the wall opening and at the other end to the leaf (2), the stay arm (10) being operatively connected to two hooked levers (18a, 18b) which are mounted as locking means (17) for pivoting about a common pivot (19) and which each serve as a latch sprung in the engagement direction, the hooked levers having free hook ends which are remote from one another;
wherein the free hook end of one hooked lever (18a) locks the sliding end position of the leaf (2) during the movement thereof transversely to the wall opening plane between the closed position and the parallel in-line position in front of the wall opening (4) in a securing recess (23) which is fixed relatively to the wall opening (4), while the second hooked lever (18b) acts by way of its free hook end to secure through the agency of the stay arm (10) the parallel in-line position of the leaf (2) relatively to the wall opening (4) and the trolley (12) and determines an associated fixing engagement;
wherein also the free hook ends of the two hooked levers (18a, 18b) are alternately engageable and disengageable relatively to the associated securing recess (23) and the fixing engagement;
wherein the securing recess (23) is formed with a slot (25) serving as camming surface for a pin (22) disposed at the free hook end of the first hooked lever (18a), and
wherein the two hooked levers (18a, 18b) are unitary with one another to form a two-armed lever (18) and have their common bearing pivot (19) on the stay arm (10) at a distance from the pivot (11) of the stay arm (10) on the trolley side,
characterised in that
two cam-like longitudinal edges (28a, 28b) on opposite sides of the second hooked lever (18b) are in permanent engagement with the camming surfaces of two guide pins (21, 29) so disposed on the leaf as to be offset from one another lengthwise and transversely relatively to the leaf plane, while in the sliding end position of the leaf (2) the first hooked lever (18a) is retained in engagement by way of its pin (22) with the slot (25) of the securing recess (23), such slot being bent towards the fixed wall opening (4);
in that the respective surfaces of the guide pins (21, 29) and of the associated cam-like longitudinal edges (28a, 28b) form relatively to one another camming surfaces associated with the second hooked lever (18b) and also co-operating control surfaces for the first hooked lever (18a);
and in that the respective surfaces of the pin (21, 29) and slot (25) form in relation to one another camming surfaces associated with the first hooked lever (18a) and also co-operating control surfaces for the second hooked lever (18b);
that cam-like longitudinal edge (28a) of the second hooked lever (18b) which faces the wall opening (4) terminates in a hook jaw (20) with which one pin (21) of the two guide pins (21, 29) of the leaf (2) is associated as a fixing engagement;
the second hooked lever (18b) extending by way of its cam-like longitudinal edges (28a, 28b) in a substantially sickle-like curve between the bearing pivot (19b) and the hook jaw (20), the curvature direction extending away from the wall opening (4) in the zone nearer the bearing pivot (19) and extending theretowards in the zone adjacent the hook jaw (20).

2. A fitting according to claim 1,
characterised in that
the hook jaw (20) in the free hook end of the second hooked lever (18b) is open (26) towards the wall opening (4) and, in its zone nearer to the sickle-like curvature, has a catch recess (27) for the guide pin (21) forming the fixing engagement.

3. A fitting according to claim 1 or 2,
characterised in that
a freely rotatable jacket ring (33) extends around each guide pin (21, 29).

## Revendications

1. Armature pour un battant, vantail ou autre panneau (2) de portes, fenêtres ou similaires pouvant être déplacé au moins environ parallèlement à partir d'une ouverture murale (4), par exemple d'un châssis fixe (1), par un mouvement transversal au plan de l'ouverture murale, et pouvant coulisser horizontalement dans cette position d'arrêt parallèle dans un mouvement parallèle au plan de l'ouverture murale, - dans le cas de laquelle au moins un bras de déploiement articulé (10) pouvant pivoter uniquement, d'une part, sur un chariot (12) appuyé sur un rail de guidage (9) parallèle à l'ouverture murale et, d'autre part, sur le battant, vantail ou autre panneau (2) se trouve en connexion active avec deux leviers à crochets (18a et 18b) disposés, tel un dispositif d'arrêt (17), de manière à pouvoir pivoter autour d'un axe commun (19) de même qu'ils forment un arrêt contre la chute monté sur ressort dans la direction d'engrènement, lesdits leviers présentant des extrémités libres à crochets opposées l'une à l'autre,
- dans laquelle le premier levier à crochets (18a) arrête au moyen de son extrémité libre à crochets la position extrême de coulissement du battant, vantail ou autre panneau (2) alors qu'il arrête son mouvement transversal à l'ouverture murale entre la position de fermeture et la position d'arrêt parallèle devant l'ouverture murale (4) dans un engrenage d'arrêt (23) fixe par rapport à l'ouverture murale (4), tandis que le second levier à crochets (18b), par l'intermédiaire du bras de déploiement (10), fixe la position d'arrêt parallèle du battant, vantail ou autre panneau (2) par rapport à l'ouverture murale (4) et au chariot (12) au moyen de son extrémité libre à crochets et d'un engrenage de fixation correspondant,
- dans laquelle les extrémités libres à crochets des deux leviers à crochets (18a et 18b) peuvent être alternativement insérées et retirées par rapport à l'engrenage d'arrêt correspondant (23) et à l'engrenage de fixation,
- dans laquelle une fente courbée (25) est prévue sur l'engrenage d'arrêt (23) comme surface de contact pour un tourillon (22) situé sur l'extrémité libre à crochets du premier levier à crochets (18a),
- dans laquelle les deux leviers à crochets (18a et 18b) sont connectés fixement l'un à l'autre en une pièce - formant un levier à deux bras (18) - et leur pivot commun (19) se trouve à distance de l'axe de pivotement (11) côté chariot du bras de déploiement (10) sur le bras de déploiement (10),
**caractérisée en ce que,**
- sur le second levier à crochets (18b), deux flancs longitudinaux (28a et 28b) en forme de courbes opposés l'un à l'autre se trouvent en engrènement permanent avec les surfaces de contact de deux tourillons de guidage (21 et 29) situés sur le battant, vantail ou autre panneau, décalés longitudinalement et transversalement l'un à l'autre par rapport au plan du battant, vantail ou autre panneau, tandis que le premier levier à crochets (18a) est maintenu en engrènement - en position extrême de coulissement du battant, vantail ou autre panneau (3) - avec la fente courbée (25) de l'engrenage d'arrêt (23) déviée contre l'ouverture murale fixe (4) par l'intermédiaire de son tourillon (22),
- les surfaces des tourillons de guidage (21, 29) et des flancs longitudinaux courbés correspondants (28a, 28b) forment l'une par rapport à l'autre des surfaces de contact correspondant au second levier à crochets (18b) et en outre des surfaces de commande concourantes pour le premier levier à crochets (18a),
- les surfaces du tourillon (21, 29) et de la fente courbée (25) forment l'une par rapport à l'autre des surfaces de contact correspondant au premier levier à crochets (18a) et en outre des surfaces de commande concourantes pour le second levier à crochets (18b),
- le flanc longitudinal (28a) courbé tourné vers l'ouverture murale (4) se terminant sur le second levier à crochets (18b) en une ouverture à crochet (20) à laquelle correspond, comme engrenage de fixation, un (21) des deux tourillons de guidage (21 et 29) prévus sur le battant, vantail ou autre panneau (2),
- et le second levier à crochets (18b) s'étendant de façon courbée, plus ou moins en forme de faucille, avec ses flancs longitudinaux (28a, 28b) courbés entre le pivot (19) et l'ouverture à crochet (20), la direction de courbure s'éloignant de la zone de l'ouverture murale (4) plus proche du pivot (19) et s'en rapprochant dans la zone se raccordant à l'ouverture à crochet (20).

2. Armature selon la revendication 1,
caractérisée en ce que,
l'ouverture à crochet (20) dans l'extrémité libre à crochets du second levier à crochets (18b) est aménagée (26) de façon ouverte en direction de l'ouverture murale (4) et comprend dans sa zone plus proche de la courbure en forme de faucille une cavité d'arrêt (27) pour le tourillon de guidage (21) formant l'engrenage de fixation.

3. Armature selon l'une ou l'autre des revendications 1 et 2,
caractérisée en ce que,
chaque tourillon de guidage (21 et 29) est entouré par un anneau de gaine (33) pouvant tourner librement.
